# EUROPÄISCHE PATENTSCHRIFT

(11) **EP 0 038 456 B1**
(45) Veröffentlichungstag und Bekanntmachung des Hinweises auf die Patenterteilung: **13.06.1984**
(21) Anmeldenummer: 81102550.1
(22) Anmeldetag: 04.04.1981
(51) Int. Cl.: B41J 29/36

(54) **Verfahren zur Erzeugung von sich teilweise überdeckenden Schriftzeichen auf einem Aufzeichnungsträger in Schreib- oder ähnlichen Büromaschinen**
Method for the production of letters partially covering one another on a record carrier for writing or similar office machines
Méthode pour la production de caractères se couvrant partiellement sur un porteur enregistreur dans des machines à écrire ou machines de bureau analogues

(30) Priorität: 17.04.1980 DE 3014769
(43) Veröffentlichungstag der Anmeldung: 28.10.1981
(73) Patentinhaber: OLYMPIA WERKE AG, D-2940 Wilhelmshaven (DE)
(72) Erfinder: Wehking, Hans, D-3339 Jerxheim (DE); Eichler, Detlef, D-3300 Braunschweig (DE); Klingenberg, Wolfgang, D-3153 Lahstedt (DE)

## Beschreibung

Die Erfindung betrifft ein Verfahren zur Erzeugung von dicht zueinander versetzten und sich teilweise überdeckenden Schriftzeichen auf einem Aufzeichnungsträger in Schreib- oder ähnlichen Büromaschinen der im Oberbegriff des Anspruchs angegebenen Art.

Bei Schreib- oder ähnlichen Büromaschinen mit Löschvorrichtungen ist es notwendig, daß die Position des Typenträgerschlittens beim Abheben eines fehlerhaften Zeichens durch ein Haftband exakt mit der Position übereinstimmen muß, die der Typenträgerschlitten beim Abdruck des alten Zeichens inne hatte. Bereits eine seitliche Abweichung von 1/100 mm hinterläßt eine Restzeichenkontur, die schmal, aber deutlich sichtbar ist. Daher ist es wichtig, daß der z. B. über einen Motor angetriebene Schlitten auch stets genau eingestellt wird.

Durch die Patentanmeldung EP-A-0014948 ist ein Druckwerk zur Erzielung eines Schriftbildes mit gleichmäßigen Zeichenabständen vorgeschlagen worden, bei dem der Typenträger nach seinem Einstellvorgang stets eine Pilgerschrittbewegung in gleicher Richtung und mit gleicher Schrittweite ausführt. Hierdurch werden gleiche Stopbedingungen geschaffen, da eventuelle Losen immer einseitig herausgezogen werden. Bei diesem vorgeschlagenen Druckwerk führt der Wagen eine Pilgerschrittbewegung aus, wenn ein irrtümlich zum Abdruck gebrachtes Zeichen wieder von dem Aufzeichnungsträger entfernt werden soll. Dieses Druckwerk ermöglicht gegenüber den anderen auf dem Markt befindlichen Maschinen eine wesentlich bessere Korrektur, aber auch hierbei bleibt manchmal eine Restzeichenkontur auf dem Aufzeichnungsträger sichtbar zurück.

Zum Hervorheben eines Wortes oder einzelner Wörter in Schriftsätzen werden bei bekannten Maschinen auch sich teilweise überdeckende Schriftzeichen erzeugt, wozu gesonderte und nur in einer Richtung wirkende Anordnungen benutzt werden.

Weiterhin ist durch die DE-A-2 900 393 ein Verfahren zur Erzeugung von dicht zueinander versetzten und sich teilweise überdeckenden Typenabdrücken bekannt, wobei je ein Abdruck links und rechts von der zuerst angesteuerten Abdruckstelle erfolgt. Die zu diesem Zweck erforderliche Relativbewegung zwischen dem Aufzeichnungsträger und der Drucktype des Typenträgers erfolgt durch paralleles Verschieben des Typenträgers in Zeilenrichtung. Hierdurch können zwar die Losen des Typenträgers in Zeilenrichtung, aber nicht in dessen Drehrichtung herausgezogen werden. Daher ist es auch möglich, daß Restzeichenkonturen auf dem Aufzeichnungsträger zurückbleiben.

Der Erfindung liegt die Aufgabe zugrunde, eine Schreib- oder ähnliche Büromaschine mit einer Einrichtung zum Erzeugen von sich teilweise überdeckenden Schriftzeichen zu schaffen, die für einen richtungsunabhängigen Schreibbetrieb einsetzbar ist.

Diese Aufgabe wird durch die im Anspruch gekennzeichnete Erfindung gelöst.

Bei Einsatz der erfindungsgemäßen Anordnung bei Schreibmaschinen mit einer Korrektureinrichtung werden die irrtümlich zum Abdruck gebrachten Schriftzeichen wieder vollständig von dem Aufzeichnungsträger entfernt, wobei die mechanisch und regeltechnisch bedingten Losen in beiden Richtungen auf einfachste Weise herausgezogen werden. Hierzu ist kein großer Steueraufwand erforderlich. Auch ist diese bekannte Anordnung gleichzeitig zur Erzeugung von Fettschrift einsetzbar, ohne daß dafür eine gesonderte Anordnung und ein zusätzlich hoher Steueraufwand erforderlich wäre.

Weitere vorteilhafte Ausgestaltungen des Erfindungsgegenstandes sind den weiteren Unteransprüchen zu entnehmen.

Die Erfindung wird nachstehend anhand der Figuren näher erläutert. Es zeigt :
Figur 1 eine allgemeine schematische Anordnung des Erfindungsgegenstandes,
Figur 2 eine Einzelheit aus Figur 1 in Seitenansicht,
Figur 3 ein Blockschaltbild für eine Steuereinrichtung,
Figur 4 und Figur 5 zeigen Prinzipsskizzen für die Bewegungsschritte.

In Figur 1 ist eine Draufsicht auf einen Typenscheibendrucker 1 einer Schreib- oder ähnlichen Büromaschine dargestellt, wobei zwischen Seitenwänden 3, 5 ein Schlitten 7 auf Achsen 9, (11) längs verschiebbar gelagert ist. Der Schlitten 7 hat eine Grundplatte 13, die eine in Figur 1 gezeigte Typenscheiben-Antriebs-Anordnung 15 und eine Typenanschlagvorrichtung mit einem Druckhammer 17 und einem Elektromagneten 19 aufweist. Auf dieser Grundplatte 13 ist außerdem noch eine Farbbandkassette 21 mit einem Farbband 22 angeorndet, welches mittels Führungen 23, 25 zwischen dem Aufzeichnungsträger 27 und der drehbar gelagerten Typenscheibe 29 hindurchgeführt wird. Auch ist auf der Grundplatte 13 des Schlittens 7 eine Löschvorrichtung mit einem Löschband 99 angeordnet, welches durch eine nicht dargestellte Transportvorrichtung von einer Vorratsspule 100 abwickel- und auf eine Aufwickelspule 102 wieder aufwickelbar ist. Der Aufzeichnungsträger 27 ist in bekannter Weise über eine Papierwalze 31 antreibbar, welche über eine nicht dargestellten Motor antreibbar ist. In den Seitenwänden 3 und 5 sind zwei Antriebszahnräder 33, 35 drehbar gelagert, welche mit einem mit dem Schlitten 7 fest verbundenen Zahnriemen 37 formschlüssig zusammenwirken. Das Zahnrad 35 ist über einen Motor, z. B. über ein Schrittmotor 39 in beiden Schrittrichtungen antreibbar. Die als Summentypenträger ausgebildete Typenscheibe 29 weist eine Vielzahl von elastischen typenlamellen auf, an deren freien Enden die Typen angeordnet sind. Im rahmen der Erfindung kann der Summentypenträger auch ein Kugelkopf oder ein Typenzylinder sein. Ebenfalls können die Typen einzeln mit Typenhebeln in bekannter Weise verbunden sein. Die Typenscheibe 29 ist über einen im Start-Stop-Betrieb betreibbaren Motor z. B. Schrittmotor 43 schrittweise einstellbar. Am anderen Ende der Motorabtriebswelle 45 ist eine optische Codierscheibe 47 befestigt, welche mit einer Lichtquelle 49 und mehreren im Gehäuse 51 angeordneten lichtempfindlichen Elementen 53 zusammenwirkt, siehe Figur 2.

Gemäß Figur 3 werden von einer Tastatur 55 den zu druckenden Zeichen entsprechende codierte Signale 57 an ein Steuerelement 59, welches ein Mikroprozessor oder auch ein handelsüblicher Computer sein kann, gegeben. Das Steuerelement 59 empfängt die Daten, nimmt bestimmte Berechnungen vor und sendet entsprechende Antriebsimpulse über Verstärker 61 und 63 an den Schlittenschrittmotor 39 und an den Typenradschrittmotor 43. Wenn der Schlittenschrittmotor 39 mit 12 Antriebsimpulsen im Halbschrittbetrieb beaufschlagt worden ist, dann hat sich der Schlitten 7 bei 1/12 Zoll Teilung um eine Druckposition weiterbewegt. Der Typenscheibenschrittmotor 43 benötigt vier Antriebsimpulse, um die Typenscheibe um einen Zeichenabstand weiter zu bewegen. Der Elektromagnet 19 für den Hammer 17 erhält ebenfalls Antriebsimpulse über einen Verstärker 65 von dem Steuerelement 59.

Für eine Korrektur eines irrtümlich zum Abdruck gebrachten Schriftzeichens durch nochmaliges Anschlagen unter Zwischenschaltung eines Haftbandes ist es erforderlich, daß das zu korrigierende Zeichen stets die gleiche Lage wieder einnimmt, die dieses vor dem Abdruck inne hatte. Da diese gewünschte genaue Positionierung des Schlittens 7 praktisch nicht immer erreichbar ist und um trotzdem ein vollständiges Abheben des zu korrigierenden Zeichens zu ermöglichen, ist die Steuereinrichtung 59 durch die Korrekturtaste 81 derart steuerbar, daß in der Arbeitslage der Korrektureinrichtung die gleiche Drucktype wenigstens zweimal in unmittelbarer zeitlicher Aufeinanderfolge zum Anschlag kommt und daß zwischen dem Aufzeichnungsträger 27 und der Oberfläche der Drucktype eine Relativbewegung in Zeilenrichtung zwischen den aufeinanderfolgenden Anschlägen derart erzeugt wird, daß die zueinander versetzt erzeugten Abdrücke sich mindestens teilweise überlappen. Für das Korrigieren sind folgende Schritte erforderlich :
a) Einstellen des Schlittens 7 mit der Typenscheibe 29 in die Abdruckposition des zu löschenden Zeichens.
b) Einstellen des Löschbandes 99 aus einer Ruhe- in eine Arbeitslage zwischen der Typenscheibe 29 und dem Aufzeichnungsträger 27 und erstes Abdrucken der ausgewählten Drucktype durch den Druckhammer 17 der durch den Elektromagneten 19 beaufschlagbar ist.
c) Relativbewegung zwischen der Oberfläche der Drucktype und dem Aufzeichnungsträger 27 um einige Elementarschritte, die je ein Bruchteil eines Schaltschrittes betragen, aus der Abdruckposition in der zuletzt ausgeführten Positionierrichtung des Schlittens 7 bzw. des Aufzeichnungsträgers 27, anschließend eine entgegengesetzte Positionierung um die gleiche Elementarschrittzahl in die Abdruckposition und zweites Abdrucken der ausgewählten Drucktype.
d) Rückstellen der Korrektureinrichtung in ihre Ruhelage.

Das oben beschriebene Korrekturverfahren eignet sich für richtungsunabhängigen Schreibbetrieb, wobei die mechanisch und regeltechnisch bedingten Losen zwischen dem Schrittmotor 39, dem Seil 37 und dem Schlitten 7 auf einfachste Weise in beiden Richtungen herausgezogen werden. Gemäß Figur 5 wird der Schlitten 7 z. B. durch Betätigung einer Rücktaste in der Tastatur 55 mittels des Motors 39 aus der Position 83 in Pfeilrichtung 85 in die Abdruckposition 98 gebracht. Durch die oben genannten bedingten Losen erreicht der Schlitten 7 nicht die angestrebte ideale Abdruckposition 87, sondern die Position 98, welche um einen Bruchteil eines Schaltschrittes von der Abdruckposition 87 abweicht. Dann wird die Korrekturtaste 81 in der Tastatur 55 betätigt, wodurch die Steuereinrichtung 59 die Korrektureinrichtung in Arbeitslage bringt und ein Auslösesignal über den Verstärker 65 an den Elektromagneten 19 abgibt, welcher mittels des Druckhammers 17 einen ersten Löschabdruck auf dem Aufzeichnungsträger 27 erzeugt. Danach löst die Steuereinrichtung 59 eine Bewegung des Schlittens 7 um einige Elementarschritte, die je ein Bruchteil Δs eines Schaltschrittes betragen, aus der Position 98 in der zuletzt ausgeführten Positionierrichtung 85 des Schlittens 7 in Richtung 86 und anschließend eine entgegengesetzte Positionierrichtung aus der Position 90 um die gleiche Elementarschrittzahl in die Abdruckposition 92 aus. Durch die Bewegung des Schlittens in Pfeilrichtung 96 werden die obengenannten bedingten Losen in der anderen Richtung herausgezogen, wo die Position 92 von der idealen Abdruckposition 87 um den Bruchteil Δs eines Schaltschrittes abweicht. Der zweite Abdruck der ausgewählten Drucktype erfolgt in der Position 92. Nach diesem zweiten Abdruck wird dann die Korrektureinrichtung in ihre Ruhelage zurückgestellt.

Durch das Herausziehen der Losen in der Schlitteneinstellvorrichtung in beiden Richtungen um Δs zu der idealen Abdruckposition 87 und der zweimaligen Beaufschlagung der ausgewählten Type wird ein vollständiges Abheben des zu korrigierenden Zeichens erzielt. Die erfindungsgemäße Anordnung eignet sich für richtungsunabhängigen Schreibbetrieb, wobei beim Anfahren der Abdruckposition 87 in Pfeilrichtung 89 der erste Schritt des Pilgerschrittes auch in Pfeilrichtung 89 ausgeführt wird. Hierbei erfolgt der erste Abdruck in der Position 92 und der zweite Abdruck in der Position 98.

Bei dem oben beschriebenen Korrekturvorgang wurde vorausgesetzt, daß die Typenscheibe 29 direkt von dem Motor 43 eingestellt wird und daher keine Lose zwischen der Typenscheibe und dem Motor auftritt. Wird die Typenscheibe 29 allerdings über ein elastisches Zwischenglied von einem Motor eingestellt, so läßt sich eine exakte Korrektur dadurch erzielen, daß die ausgewählten Schriftzeichen in den beiden Endlagen des Schlittens 7 wenigstens je zweimal in unmittelbarer zeitlicher Aufeinanderfolge zum Abschlag gelangen. In der ersten Arbeitslage erfolgt der erste Anschlag der Drucktype nach dem Positionieren der ausgewählten Type auf der Typenscheibe 29, wobei die Typenscheibe 29 in Pfeilrichtung 67 infolge der Losen über die ideale Drehlage 78 hinaus in die Drehlage 71 gelangt. Nach diesem ersten Anschlag löst die Steuereinrichtung 59 eine Pilgerschrittbewegung der Typenscheibe 29 gemäß Figur aus. Hierbei führt die Typenscheibe eine Drehbewegung um einige Elementarschritte, die je ein Bruchteil eines Schaltschrittes betragen, aus der Abdruckposition 71 in der zuletzt ausgeführten Positionierrichtung in Pfeilrichtung 72 und einer entgegengesetzten Positionierung in Pfeilrichtung 74 um die gleiche Elementarschrittzahl in die Abdruckposition. Diese Abdruckpositionslage 76 liegt infolge der herausgezogenen Losen in der entgegengesetzten Richtung von der idealen Positionslage 78 um ΔJ° entfernt. Nach diesem Einstellvorgang der Typenscheibe 29 erfolgt der zweite Abschlag. Danach löst die Steuereinrichtung 59 die obengenannte Pilgerschrittbewegung des Schlittens 7 gemäß Figur 5 aus, wobei in der zweiten Arbeitslage des Schlittens 7 der erste Anschlag nach dessem Pilgerschritt erfolgt. Vor dem zweiten Anschlag in der zweiten Stellung des Schlittens 7 führt die Typenscheibe 29 eine Pilgerschrittbewegung in der oben beschriebenen Weise aus. Hierbei macht die Typenscheibe 29 eine Drehbewegung aus der Drehlage 76 in Pfeilrichtung 73 um einige Elementarschritte in der zuletzt ausgeführten Positionierrichtung und anschließend eine entgegengesetzte Positionierung in Richtung 75 um die gleiche Elementarschrittzahl in die Drehlage 71. Durch die Bewegung der Typenscheibe 29 in Pfeilrichtung 75 wird die Lose in der Einstellvorrichtung für die Typenscheibe 29 in der anderen Drehrichtung herausgezogen. Jetzt löst die Steuereinrichtung 59 über den Verstärker 65 und den Elektromagneten 19 die Hammerbewegung des Druckhammers 17 und damit den zweiten Anschlag auf dem Aufzeichnungsträger 27 aus.

Dadurch daß die ausgewählten Schriftzeichen in den beiden Arbeitslagen sowohl des Schlittens 7 als auch der Typenscheibe 29 wenigstens je zweimal in unmittelbarer zeitlicher Aufeinanderfolge zum Anschlag gelangen, wird ein vollständiges Abheben eines irrtümlich zum Abdruck gebrachten Schriftzeichens gewährleistet. Die mechanisch und regeltechnisch bedingten Losen in beiden Richtungen werden ohne großen Steueraufwand auf einfachste Weise herausgeholt. Die Kombination der Pilgerschrittbewegungen sowohl des Schlittens als auch des Typenträgers und die vier Anschläge des zu korrigierenden Zeichens sind zu empfehlen, wenn beide Antriebsvorrichtungen für den Schlitten und für die Typenscheibe Losen aufweisen.

Die oben beschriebene Pilgerschrittbewegung des Schlittens 7 oder der Typenscheibe 29 ist auch zur Erzeugung von Fettschrift einsetzbar. Hierbei findet nach dem Positionieren des Druckkopfes 29 und des Schlittens 7 in Zeilenrichtung vor die Abdruckstelle des Aufzeichnungsträgers 27 und dem Abdrucken des ausgewählten Schriftzeichens eine Relativbewegung zwischen Druckkopf 29 und dem Aufzeichnungsträger 27 um einige Elementarschritte, die nur ein Bruchteil eines Schaltschrittes betragen können, aus der Abdruckposition in der zuletzt ausgeführten Positionierrichtung des Druckkopfes 29 bzw. des Aufzeichnungsträgers 27 und anschließend eine entgegengesetzte Positionierung um die gleiche Elementarschrittzahl in die Abdruckposition und erneutes Abdrucken des ausgewählten Schriftzeichens statt.

Beim Korrigieren eines Zeichens oder eines Wortes in einer vorhergehenden Zeile führt die Schreibwalze eine Pilgerschrittbewegung aus derart, daß beim Ansteuern einer Zeile aus der Gegenrichtung zur Zeilenschreibrichtung die Schreibwalze 31 um einen bestimmten Weg weitergedreht wird als notwendig ist. Dann erfolgt eine Umkehrung der Drehbewegung der Schreibwalze 31 zur Einstellung auf die gewünschte Zeile, wobei die Korrektur danach in einer der oben beschriebenen Verfahren durchgeführt wird.

## Patentansprüche

Verfahren zur Erzeugung von dicht zueinander versetzten und sich teilweise überdeckenden Typenabdrücken auf einem Aufzeichnungsträger (27) in Schreib- oder ähnlichen Büromaschinen, das zum Löschen von Zeichen einsetzbar ist, wobei zwischen dem Aufzeichnungsträger (27) und dem in Zeilenrichtung beliebig bewegbaren Druckkopf (7, 29) eine Relativbewegung zwischen den aufeinanderfolgenden Typenabdrücken durch Verschieben des den Druckkopf (7, 29) tragenden Schlittens (7) in zwei Arbeitslagen erzeugt wird und wobei der auf dem in Zeilenrichtung durch einen Schlittenantrieb bewegbaren Schlitten (7) angeordnete Druckkopf (7, 29) eine eine Vielzahl von elastischen Typenlamellen aufweisende Typenscheibe (29) ist, welche über einen in Start-Stop-Betrieb betreibbaren Motor schrittweise einstellbar sind und deren Drucktypen durch eine Typenanschlagvorrichtung auf dem Aufzeichnungsträger (27) zum Abdruck gebracht werden, dadurch gekennzeichnet, daß die ausgewählten Schriftzeichen in den beiden Arbeitslagen des Schlittens (7) wenigstens jeweils zweimal in unmittelbarer zeitlicher Aufeinanderfolge zum Anschlag gelangen, wobei in der ersten Arbeitslage der erste Anschlag nach dem Positionieren der ausgewählten Type der Typenscheibe (29) und der zweite Anschlag im Pilgerschrittverfahren nach einer Drehbewegung der Typenscheibe (29) um einige Elementarschritte, die je einen Bruchteil eines Schaltschrittes betragen, aus der Abdruckposition in der zuletzt ausgeführten Positionierrichtung und einer darauf folgenden entgegengesetzt gerichteten Positionierung um die gleiche Elementarschrittzahl in die Abdruckposition erfolgen und in der zweiten Arbeitslage nach einem dem Pilgerschrittverfahren der Typenscheibe (29) gleichartigen Pilgerschrittverfahren des Schlittens (7) der erste Anschlag danach und der zweite Anschlag nach einer Drehbewegung der Typenscheibe (29) um einige Elementarschritte aus der Abdruckposition in der zuletzt ausgeführten Positionierrichtung und einer anschließenden entgegengesetzt gerichteten Positionierung um die gleiche Elementarschrittzahl in die Abdruckposition er- fc!gen.

## Claims

Method for the production of typing imprints, which are offset close to one another and which partially overlap, on a recording medium (27) in type-writers or similar office machines, which can be used for the erasure of characters, in which between the recording medium (27) and the printing head (7, 29), which can be moved as desired in the line direction, there is produced a relative movement between the successive typing imprints by means of displacement of the carriage (7), which carries the printing head (7, 29), in two operating positions, and in which the printing head (7, 29), which is arranged on a carriage (7) movable in the line direction by means of a carriage drive, is a type disc (29) comprising a plurality of elastic typing bars, which are steppable by a motor running in start-stop operation and of which the printing types are caused to print on the recording medium by a type-striking device, characterised in that the selected characters arrive for striking in the two operating positions of the carriage (7) in immediate succession in time, wherein in the first . operating position the first strike occurs after the positioning of the selected type of the type disc (29) and the second strike occurs in a reciprocating process after a rotary movement of the type disc (29) by several elementary steps, which each amount to a fraction of an indexing step, out of the printing position in the direction of the last-executed positioning and a successive opposedly-directed positioning by the same number of elementary steps into the printing position, and in the second operating position after a reciprocating process of the carriage (7) similar to the reciprocating process of the type disc (29) the first strike occurs thereafter and the second strike occurs after a rotary movement of the type disc (29) by several elementary steps from the printing position in the direction of the last-executed positioning and a subsequent opposedly-directed positioning by the same number of elementary steps into the printing position.

## Revendications

Procédé pour obtenir des impressions de caractères étroitement décalées les unes des autres et se chevauchant partiellement sur un support d'écriture (27) dans des machines à écrire ou machines de bureau analogues, procédé pouvant être utilisé pour effacer des signes et dans lequel, entre le support d'écriture (27) et la tête d'impression (7, 29) mobile à volonté dans la direction des lignes, un mouvement relatif des impressions de caractère successives est provoqué par un déplacement à deux positions de travail du chariot (7) supportant la tête d'impression (7, 29), et dans lequel la tête d'impression (7, 29), installée sur le chariot (7) et déplaçable par un entraînement de ce chariot dans la direction des lignes, consiste en un disque (29) porte-caractères qui, présentant un grand nombre de lamelles élastiques porte-caractères, peut être ajusté pas à pas par l'intermédiaire d'un moteur fonctionnant en mode marche-arrêt et dont les caractères d'impression sont imprimés sur le support d'écriture (27) par un dispositif de frappe de ces caractères, procédé caractérisé par le fait que les signes d'écriture sélectionnés sont frappés chacun au moins deux fois en une succession temporelle immédiate lorsque le chariot (7) occupe ses deux positions de travail, procédé dans lequel, dans la première position de travail, la première frappe a lieu après le positionnement du caractère sélectionné du disque (29) porte-caractères et la seconde frappe s'effectue en mode pas à pas après un mouvement rotatoire du disque (29) porte-caractères, de quelques pas élémentaires représentant chacun une fraction d'un pas de commutation, à partir de la position d'impression dans la direction de positionnement déterminée en dernier lieu et d'un positionnement successif dans le sens inverse, du même nombre de pas élémentaires, jusqu'à la position d'impression ; et dans lequel, dans la seconde position de travail après un mode opératoire en pas à pas du chariot (7) identique au mode opératoire en pas à pas du disque (29) porte-caractères, la première frappe a lieu ensuite et la seconde frappe s'effectue après un mouvement rotatoire du disque (29) porte-caractères, de quelques pas élémentaires, à partir de la position d'impression dans la direction de positionnement déterminée en dernier lieu, puis d'un positionnement consécutif dans le sens opposé, du même nombre de pas élémentaires, jusqu'à la position d'impression.
